# EUROPÄISCHE PATENTANMELDUNG

(11) **EP 4 420 890 A1**
(43) Veröffentlichungstag der Anmeldung: **28.08.2024**
(21) Anmeldenummer: 23158450.9
(22) Anmeldetag: 24.02.2023
(51) Int. Cl.: B42D 25/305, B42D 25/373

(54) **SUBSTRAT MIT ELEKTRISCH LEITFÄHIGER SCHICHT**

(71) Anmelder: Hueck Folien Gesellschaft m.b.H., 4342 Baumgartenberg (AT)
(72) Erfinder: NOTHDURFT, Philipp, 4351 Saxen (AT)
(74) Vertreter: Burger, Hannes

(57) **Zusammenfassung**

Die Erfindung betrifft Substrat (1) zur Herstellung von Wertpapieren oder Sicherheitspapieren, wie Banknoten, Ausweise, Kreditkarten. Dabei ist vorgesehen, dass das Substrat eine elektrisch leitfähige Schicht (2) mit einer maschinenlesbaren Codierung aufweist, welche elektrisch leitfähige Schicht (2) in einem für ein menschliches Auge sichtbaren Wellenlängenbereich transparent ist. Die Erfindung betrifft auch ein Wertpapier oder Sicherheitspapier.

## Beschreibung

Die Erfindung betrifft ein Substrat zur Herstellung von Wertpapieren oder Sicherheitspapieren, wie Banknoten, Ausweise, Kreditkarten, sowie ein Wertpapier oder Sicherheitspapier.

Substrate, und insbesondere Polymersubstrate, sowie Wertpapiere oder Sicherheitspapiere eingangs genannter Art werden üblicherweise verwendet, um die Fälschungssicherheit von Wertpapieren oder Sicherheitspapieren, wie Banknoten, Ausweise, Kreditkarten, Bankomatkarten, Tickets etc. zu erhöhen.

Substrate für Wertpapiere oder Sicherheitspapiere müssen hohe qualitative Anforderungen im Hinblick auf die optische Erscheinung erfüllen. Insbesondere für Polymer-Wertpapier oder Polymer-Sicherheitspapiere wird gefordert, dass Substrate, insbesondere Polymersubstrate transparent sind, oder dass zumindest Bereiche oder Schichten transparent sind, sodass eine nachfolgende Bedruckung bzw. Gestaltung eines Wertpapiers oder Sicherheitspapiers, insbesondere eines Polymer-Wertpapiers, eines Polymer-Sicherheitspapiers oder einer Polymer-Banknote, zumindest weitgehend ohne Einschränkungen möglich ist. Gleichzeitig wird auch gefordert, dass Substrate und die daraus hergestellten Wertpapiere oder Sicherheitspapiere nicht oder nur sehr schwer fälschbar sind. Bisher musste zu diesen beiden Anforderungen - eine gute optische Gestaltbarkeit und gleichzeitig eine hohe Fälschungssicherheit - ein Kompromiss gefunden werden.

Aufgabe der vorliegenden Erfindung ist es, ein Substrat mit erhöhter Fälschungssicherheit zu schaffen, welches gleichzeitig auch die gestalterische Freiheit erhöht, sowie auf vielfältige Art und Weise gestaltbar bzw. designbar ist.

Diese Aufgabe wird durch ein Substrat eingangs genannter Art erfindungsgemäß dadurch gelöst, dass es eine elektrisch leitfähige Schicht mit einer maschinenlesbaren Codierung aufweist, welche elektrisch leitfähige Schicht in einem für ein menschliches Auge sichtbaren Wellenlängenbereich transparent ist. Die Codierung ist hierbei eine elektrisch auslesbare, maschinenlesbare Codierung.

Materialien zur Herstellung von durchsichtigen bzw. transparenten elektrisch leitfähige Schichten sind der Fachwelt beispielsweise durch die DE60024062T2 bekannt geworden.

Zum Auslesen von elektrisch auslesbaren, maschinenlesbaren Sicherheitsmerkmalen sind der Fachwelt verschiedene Technologien bekannt. Die WO2018141478A1 und die WO2018141477A1 offenbaren jeweils ein Verfahren zur Erzeugung eines zeitabhängigen Signals auf einem kapazitiven Flächensensor. Weitere Technologien zur Detektion kapazitiver Signale sind durch die WO2018119525A1 und durch die DE102012023082A1 bekannt geworden. An dieser Stelle sei klargestellt, dass es sich bei der erfindungsgemäßen elektrisch leitfähigen Schicht mit einer maschinenlesbaren Codierung um eine elektrisch auslesbare Codierung handelt. Dies im Gegensatz zu herkömmlichen maschinenlesbaren Codes, welche üblicherweise magnetische Codierungen sind.

Die erfindungsgemäße Ausbildung des Substrates mit der elektrisch leitfähigen Schicht hat den Vorteil, dass es überaus fälschungssicher ist. Selbst wenn ein Fälscher erkennt, dass das Sicherheitselement einen elektrisch auslesbaren, maschinenlesbaren Code umfasst, ist es ihm dennoch unmöglich, diesen nachzuahmen oder gar zu kopieren. Darüber hinaus beeinträchtigt die elektrisch leitfähige Schicht das optische Erscheinungsbild des Substrates nicht, sodass dieses uneingeschränkt vielfältig gemäß dem Stand der Technik bekannten Methoden gestaltet werden kann.

Die erfindungsgemäße Transparenz der elektrisch leitfähigen Schicht ist vor allem dann besonders vorteilhaft, wenn aus dem Substrat oder bevorzugt Polymersubstrat eine Banknote mit einem sogenannten Fenster gefertigt wird. Für einen Betrachter erscheint das Fenster aufgrund seiner Transparenz überaus ansprechend und hochwertig, während ein Fälscher zugleich nicht erkennen kann, dass in dem Fenster eine elektrisch auslesbare, maschinenlesbare Codierung enthalten ist.

Das Substrat kann, insbesondere wenn es sich um ein Polymersubtrat handelt, aus einem lichtdurchlässigen und/oder thermoplastischen Kunststoff gebildet sein. Das Substrat bzw. Polymersubtrat kann bevorzugt zumindest eines der Materialien aus der Gruppe Polyimid (PI), Polypropylen (PP), monoaxial orientiertem Polypropylen (MOPP), biaxial orientierten Polypropylen (BOPP), Polyethylen (PE), Polyphenylensulfid (PPS), Polyetheretherketon (PEEK), Polyetherketon (PEK), Polyethylenimid (PEI), Polysulfon (PSU), Polyaryletherketon (PAEK), Polyethylennaphthalat (PEN), flüssigkristalline Polymere (LCP), Polyester, Polybutylenterephthalat (PBT), Polyethylenterephthalat (PET), Polyamid (PA), Polycarbonat (PC), Cycloolefincopolymere (COC), Polyoximethylen (POM), Acrylnitrilbutadienstyrol (ABS), Polyvinylchlorid (PVC), Ethylentetrafluorethylen (ETFE), Polytetrafluorethylen (PTFE), Polyvinylfluorid (PVF), Polyvinylidenfluorid (PVDF), Ethylen-Tetrafluorethylen-Hexafluorpropylen-Fluorterpolymer (EFEP), Cellulose- oder Lignin-basierte Kunststoffe, Polyhydroxyalkanoate (PHA), thermoplastische Stärke (TPS), Polymilchsäure (PLA), Polycaprolacton (PCL), Polybutylensuccinat (PBS), und Polybutylenadipat-terephthalat (PBAT) und/oder zumindest einen recycelten und/oder biologisch und/oder marin abbaubare Kunststoff und/oder Mischungen und/oder Co-Polymere dieser Materialien umfassen oder aus zumindest einem dieser Materialien hergestellt sein.

Des Weiteren kann es zweckmäßig sein, wenn die elektrisch leitfähige Schicht einen Transmissionsgrad von 0 bis 0,5, bevorzugt von 0 bis 0,3, besonders bevorzugt von 0 bis 0,1, aufweist.

Der Transmissionsgrad ist ein Maß für die durchgelassene Intensität und ist definiert als Quotient zwischen der Intensität vor einem Hindernis und der Intensität hinter diesem Hindernis. Somit nimmt der Transmissionsgrad Werte zwischen 0 und 1 an.

Branchenüblich, insbesondere bei der Herstellung von Polymerbanknoten, werden zur Beschreibung der Transparenz anstelle eines Transmissionsgrades auch die Materialparameter "Haze" (Trübung) und "Clarity" (Bildschärfe) verwendet. Gängige Normen zur Bestimmung dieser Materialeigenschaften sind die ISO 13468 (Bestimmung des totalen Lichttransmissionsgrades von transparenten Materialien), die ISO 14782 (Bestimmung des Trübungswertes durchsichtiger Materialien) und die ASTM D1003 (Prüfung der Trübung und Lichtdurchlässigkeit von transparenten Kunststoffen).

Darüber hinaus kann vorgesehen sein, dass die elektrisch leitfähige Schicht auf eine Seite des Substrats aufgebracht ist, oder dass die elektrisch leitfähige Schicht in das Substrat eingebracht ist. Es ist auch denkbar, dass die elektrisch leitfähige Schicht auf beiden Seiten des Substrats aufgebracht ist.

Eine in das Substrat eingebrachte elektrisch leitfähige Schicht kann vor allem dann zweckmäßig sein, wenn es sich bei dem Substrat um ein Hybridprodukt aus einem polymeren Substrat und einem zellstoff-haltigen Substrat, also einem Papiersubstrat, handelt.

Vorteilhaft ist auch eine Ausprägung, gemäß welcher vorgesehen sein kann, dass die elektrisch leitfähige Schicht als Sicherheitselement oder als Teil eines Sicherheitselements ausgebildet ist, wobei das Sicherheitselement auf das Substrat aufgebracht ist, oder wobei das Sicherheitselement in das Substrat eingebracht ist.

An dieser Stelle sei darauf hingewiesen, dass es sich im Kontext der Erfindung bei dem Begriff Sicherheitselement um verschiedenartige, dem Fachmann geläufige Sicherheitselemente handeln kann. Beispielsweise können Sicherheitselemente als Sicherheitsfäden, Sicherheitsstreifen, Sicherheitspatches und dergleichen ausgebildet sein. Natürlich sind auch noch weitere, dem Fachmann bekannte Typen von Sicherheitselementen denkbar.

Wie an sich bekannt kann das Sicherheitselement mit einem oder mehrerer Sicherheitsmerkmalen ausgebildet sein. So kann das Sicherheitselement etwa eine optische Effektschicht aufweisen. Die optische Effektschicht kann sowohl direkt auf die elektrisch leitfähige Schicht aufgebracht sein, oder unter Anordnung einer oder mehrerer Zwischenschichten auf die elektrisch leitfähige Schicht aufgebracht sein. Jede weitere in diesem Dokument beschriebene Schicht kann dabei grundsätzlich auch aus mehreren Schichten bzw. Lagen gebildet sein.

Jede der beschriebenen Schichten kann dabei ist insbesondere mittels eines Tiefdruckverfahrens appliziert sein. Neben Druckverfahren wäre es auch denkbar, wenn die Deckschicht durch Lackieren, Tauchbeschichten, Sprühbeschichten oder Walzenbeschichten aufgetragen ist. Auch ein Auftragen der Deckschicht mittels vakuumbasierten Beschichtungsverfahren, wie beispielsweise Plasmabeschichten oder PVD- und CVD-Beschichten ist denkbar.

Gemäß einer besonderen Ausprägung ist es möglich, dass das Sicherheitselement eine gedruckte elektrisch nicht leitfähige Metallschicht oder eine gedruckte elektrisch nicht leitfähige Metallpigmentschicht umfasst.

Das Sicherheitselement kann eine Metalleffektfarbe und/oder einen Metalleffektlack und/oder eine Metalleffekttinte und/oder ein metallisches Material, insbesondere ausgewählt aus der Gruppe Silber, Kupfer, Aluminium, Gold, Platin, Niob, Zinn, oder aus Nickel, Titan, Vanadium, Chrom, Kobalt und Palladium oder Legierungen dieser Materialien, insbesondere Kobalt-Nickel-Legierungen, aufweisen.

Entsprechend einer vorteilhaften Weiterbildung kann vorgesehen sein, dass das Sicherheitselement eine Schicht mit einem Farbkippeffekt aufweist, und ein farbkippendes Dünnschichtelement oder farbkippende Pigmente, insbesondere Interferenzpigmente, oder Flüssigkristallpigmente, enthält.

An einer der Sichtseite des Sicherheitselements abgewandten Seite kann zumindest eine den Farbkippeffekt verstärkende Schicht aufweisen, wobei die den Farbkippeffekt verstärkende Schicht insbesondere eine Schicht aus dunkler Farbe und/oder eine Schicht aus Metalloxiden, wie beispielsweise unterstöchiometrischem Aluminiumoxid, ist. So kann die den Farbkippeffekt verstärkende Schicht beispielsweise auf einer Flüssigkristallschicht oder einer Schicht aus farbkippenden Pigmenten aufgebracht sein, sodass die Schicht aus farbkippenden Pigmenten oder die Flüssigkristallschicht zwischen der den Farbkippeffekt verstärkenden Schicht und der Trägerschicht angeordnet ist. Die den Farbkippeffekt verstärkende Schicht kann aber auch zwischen der Trägerschicht und der Schicht aus farbkippenden Pigmenten oder der zumindest einen Flüssigkristallschicht angeordnet sein. Zudem ist es auch möglich, dass eine Trägerschicht zwischen der den Farbkippeffekt verstärkenden Schicht und der Schicht aus farbkippenden Pigmenten oder der Flüssigkristallschicht und angeordnet ist.

Das Sicherheitselement kann zumindest eine Flüssigkristallschicht, insbesondere eine cholesterische Flüssigkristallschicht aufweisen.

Das Sicherheitselement kann auch eine optisch nicht lineare Schicht oder eine optisch nicht lineare Lage und/oder als eine Schicht enthaltend fluoreszierende Pigmente und/oder fluoreszierende Stoffe aufweisen.

Optisch nicht lineare Schichten oder Lagen oder solche diese Schicht bildenden Materialien werden auch als IR-Upconverter oder UV-Downconverter bezeichnet. Dabei kann es sich um Materialien handeln, welche unter dem Einfluss von elektromagnetischer Strahlung außerhalb des sichtbaren Wellenlängenbereiches des Lichtes eine sichtbare Farbe aufweisen. Solche Materialien können unter diesen Bedingungen, beispielsweise bei Einstrahlung von Infrarot (IR)-(λ > 780 nm) und/oder Ultraviolett (UV)-Licht (λ < 380 nm), zur Emission von sichtbarem Licht angeregt werden.

Das Sicherheitselement kann Strukturen umfassen bzw. mit Strukturen ausgebildet sein. Insbesondere können die Strukturen achromatische und/oder reflektierende Strukturen, wie beispielsweise Mikrospiegel, und/oder refraktive Strukturen, wie beispielsweise Mikrolinsen, und/oder diffraktive Strukturen, wie beispielsweise Hologramme, umfassen.

Die Strukturen können direkt in eine Trägerschicht oder in eine weitere Schicht, insbesondere eine Prägelackschicht, eingebracht sein, insbesondere mittels einer Abformvorrichtung eingeprägt sein.

Die Strukturen bzw. die Strukturen können direkt in eine Trägerschicht eingeprägt werden. Beispielsweise durch Erwärmen der Trägerschicht und Einprägen der Strukturen mittels eines Prägewerkzeuges, wie einer Prägewalze.

Eine weitere alternative Möglichkeit bestünde darin, zur Aufnahme der Strukturen eine eigene weitere Schicht vorzusehen. Die weitere Schicht kann direkt auf eine Trägerschicht aufgebracht sein. So kann z.B. die weitere Schicht von einem Prägelack gebildet sein, welcher entsprechend zur Anordnung der Strukturen umgeformt ist. Dies kann wiederum mittels einer Abformvorrichtung oder eines Abformelements in einem Prägeverfahren erfolgen.

Das Anordnen oder Aufbringen einer optischen Effektschicht oder deren Lagen auf die Strukturen bzw. der Metallschichten und/oder Metalleffektschichten kann z.B. durch einen Druckvorgang und/oder einen Bedampfungsvorgang oder von mehreren derselben erfolgen. Es könnten aber auch die nachfolgend beschriebenen Werkstoffe oder Zusatzstoffe der Reflexionsschicht einen Bestandteil oder eine Lage der optischen Effektschicht bilden. Diese können insbesondere aufgedruckt oder aufgedampft sein und so eine eigene Lage der optischen Effektschicht bilden.

Insbesondere kann es vorteilhaft sein, wenn das Sicherheitselement mit einem Dünnschichtelement ausgebildet ist und zumindest eine Absorberschicht und zumindest eine Distanzschicht aufweist.

Die zumindest eine Absorberschicht kann zumindest ein metallisches Material, insbesondere ausgewählt aus der Gruppe von Nickel, Titan, Vanadium, Chrom, Kobalt, Palladium, Eisen, Wolfram, Molybdän, Niob, Aluminium, Silber, Kupfer und/oder Legierungen dieser Materialien umfasst, oder aus zumindest einem dieser Materialien hergestellt sein.

Ferner kann vorgesehen sein, dass ein Dünnschichtelement weiters noch zumindest eine Reflexionsschicht und/oder eine zweite Absorberschicht umfasst, wobei die zumindest eine

Distanzschicht zwischen der zumindest einen ersten Absorberschicht und der zumindest einen Reflexionsschicht und/oder der zumindest einen zweiten Absorberschicht angeordnet ist.

Die Reflexionsschicht kann hier auf Strukturen aufgebracht oder angeordnet, und kann insbesondere auf diese aufgedruckt und/oder aufgedampft werden. Ebenfalls ist es möglich, diese Reihenfolge in der optischen Effektschicht auch umzukehren, sodass die Absorberschicht auf den Strukturen angeordnet ist und weiters die Distanzschicht und die Reflexionsschicht. Somit wäre die Anordnung entsprechend der Reihenfolge Strukturen - Absorberschicht - Distanzschicht - Reflexionsschicht. Anstelle der oben genannten Reflexionsschicht kann aber auch eine weitere Absorberschicht vorgesehen sein.

Die zumindest eine Reflexionsschicht kann zumindest ein metallisches Material, insbesondere ausgewählt aus der Gruppe Silber, Kupfer, Aluminium, Gold, Platin, Niob, Zinn, oder aus Nickel, Titan, Vanadium, Chrom, Kobalt und Palladium oder Legierungen dieser Materialien, insbesondere Kobalt-Nickel-Legierungen oder zumindest ein hochbrechendes dielektrisches Material mit einem Brechungsindex von größer als 1,65, insbesondere ausgewählt aus der Gruppe Zinksulfid (ZnS), Zinkoxid (ZnO), Titandioxid (TiO₂), Kohlenstoff (C), Indiumoxid (In₂O₃), Indium-Zinn-Oxid (ITO), Tantalpentoxid (Ta₂O₅), Ceroxid (CeO₂), Yttriumoxid (Y₂O₃), Europiumoxid (Eu₂O₃), Eisenoxide wie zum Beispiel Eisen(II,III)oxid (Fe₃O₄) und Eisen(III)oxid (Fe₂O₃), Hafniumnitrid (HfN), Hafniumcarbid (HfC), Hafniumoxid (HfO₂), Lanthanoxid (La₂O₃), Magnesiumoxid (MgO), Neodymoxid (Nd₂O₃), Praseodymoxid (Pr₆O₁₁), Samariumoxid (Sm₂O₃), Antimontrioxid (Sb₂O₃), Siliziumcarbid (SiC), Siliziumnitrid (Si₃N₄), Siliziummonoxid (SiO), Selentrioxid (Se₂O₃), Zinnoxid (SnO₂), Wolframtrioxid (WO₃), hochbrechende organische Monomere und/oder hochbrechende organische Polymere umfassen oder aus zumindest einem dieser Materialien hergestellt sein.

Die zumindest eine Distanzschicht kann ein niederbrechendes dielektrisches Material mit einem Brechungsindex kleiner oder gleich 1,65, insbesondere ausgewählt aus der Gruppe Aluminiumoxid (Al₂O₃), Metallfluoride, beispielsweise Magnesiumfluorid (MgF₂), Aluminiumfluorid (AlF₃), Cerfluorid (CeF₃), Natrium-Aluminium-Fluoride (z.B. Na₃AlF₆ oder Na₅Al₃F₁₄), Siliziumoxid (SIOₓ), Siliziumdioxid (SiO₂), Neodymfluorid (NdF₃), Lanthanfluorid (LaF₃), Samariumfluorid (SmF₃), Bariumfluorid (BaF₂), Calciumfluorid (CaF₂), Lithiumfluorid (LiF), niederbrechende organische Monomere und/oder niederbrechende organische Polymere oder zumindest ein hochbrechendes dielektrisches Material mit einem Brechungsindex größer als 1,65, insbesondere ausgewählt aus der Gruppe Zinksulfid (ZnS), Zinkoxid (ZnO), Titandioxid (TiO₂), Kohlenstoff (C), Indiumoxid (In₂O₃), Indium-Zinn-Oxid (ITO), Tantalpentoxid (Ta₂O₅), Ceroxid (CeO₂), Yttriumoxid (Y₂O₃), Europiumoxid (Eu₂O₃), Eisenoxide wie zum Beispiel Eisen(II,III)oxid (Fe₃O₄) und Eisen(III)oxid (Fe₂O₃), Hafniumnitrid (HfN), Hafniumcarbid (HfC), Hafniumoxid (HfO₂), Lanthanoxid (La₂O₃), Magnesiumoxid (MgO), Neodymoxid (Nd₂O₃), Praseodymoxid (Pr₆O₁₁), Samariumoxid (Sm₂O₃), Antimontrioxid (Sb₂O₃), Siliziumcarbid (SiC), Siliziumnitrid (Si₃N₄), Siliziummonoxid (SiO), Selentrioxid (Se₂O₃), Zinnoxid (SnO₂), Wolframtrioxid (WO₃), hochbrechende organische Monomere und/oder hochbrechende organische Polymere umfassen oder aus zumindest einem dieser Materialien hergestellt sein.

Darüber hinaus kann vorgesehen sein, dass das Sicherheitselement eine partielle Schicht ist oder eine partielle Schicht umfasst, wobei durch die partielle Schicht ein Porträt, eine Landschaft, ein abstraktes geometrisches Zeichen, Logo oder ein alphanumerisches Zeichen und/oder ein Ikon und/oder eine Codierung und/oder eine Abfolge von Zeichen dargestellt ist.

Das Sicherheitselement kann eine Trägerschicht aus einem Kunststoff umfassen, wobei insbesondere der Kunststoff aus einem lichtdurchlässigen und/oder thermoplastischen Kunststoff gebildet sein kann. Die Trägerschicht kann bevorzugt zumindest eines der Materialien aus der Gruppe Polyimid (PI), Polypropylen (PP), monoaxial orientiertem Polypropylen (MOPP), biaxial orientierten Polypropylen (BOPP), Polyethylen (PE), Polyphenylensulfid (PPS), Polyetheretherketon (PEEK), Polyetherketon (PEK), Polyethylenimid (PEI), Polysulfon (PSU), Polyaryletherketon (PAEK), Polyethylennaphthalat (PEN), flüssigkristalline Polymere (LCP), Polyester, Polybutylenterephthalat (PBT), Polyethylenterephthalat (PET), Polyamid (PA), Polycarbonat (PC), Cycloolefincopolymere (COC), Polyoximethylen (POM), Acrylnitrilbutadienstyrol (ABS), Polyvinylchlorid (PVC), Ethylentetrafluorethylen (ETFE), Polytetrafluorethylen (PTFE), Polyvinylfluorid (PVF), Polyvinylidenfluorid (PVDF), Ethylen-Tetrafluorethylen-Hexafluorpropylen-Fluorterpolymer (EFEP), Cellulose- oder Lignin-basierte Kunststoffe, Polyhydroxyalkanoate (PHA), thermoplastische Stärke (TPS), Polymilchsäure (PLA), Polycaprolacton (PCL), Polybutylensuccinat (PBS), und Polybutylenadipat-terephthalat (PBAT) und/oder zumindest einen recycelten und/oder biologisch und/oder marin abbaubare Kunststoff und/oder Mischungen und/oder Co-Polymere dieser Materialien umfassen oder aus zumindest einem dieser Materialien hergestellt sein.

Wie an sich bekannt, kann das Sicherheitselement zusätzliche Schichten aufweisen, welche zusätzlichen Schichten insbesondere Schutzlacke, Heißsiegellacke, Kleber, Primer und/oder Folien umfassen. Schutzlacke können den gesamten Schicht- und/oder Lagenaufbau vor mechanischen Beschädigungen wie z.B. Kratzern, Riefen oder dergleichen schützt. Eine Schutzschicht kann sowohl einseitig, als auch beidseitige vorgesehen sein. Bevorzugt kann mittels einer Schutzschicht auch eine ebenflächige Ausbildung des Sicherheitselements erzielt werden.

Gemäß einer Weiterbildung ist es möglich, dass die elektrisch leitfähige Schicht eine gedruckte Schicht ist.

Dabei ist insbesondere eine Applikation mittels eines Tiefdruckverfahrens vorteilhaft. Neben Druckverfahren wäre es auch denkbar, wenn die elektrisch leitfähige Schicht durch Lackieren, Tauchbeschichten, Sprühbeschichten oder Walzenbeschichten aufgetragen ist. Auch ein Auftragen der elektrisch leitfähigen Schicht mittels vakuumbasierten Beschichtungsverfahren, wie beispielsweise Plasmabeschichten oder PVD- und CVD-Beschichten ist denkbar.

Ferner kann es zweckmäßig sein, wenn die elektrisch leitfähige Schicht ein nichtmetallisches leitfähiges Material umfasst.

Natürlich wäre es auch denkbar und gegebenenfalls vorteilhaft, wenn elektrisch leitfähige Schicht eine Metallschicht oder eine Metallpartikel enthaltene Schicht umfasst.

Darüber hinaus kann vorgesehen sein, dass das in der elektrisch leitfähigen Schicht enthaltene nichtmetallische leitfähige Material ein elektrisch leitfähiges Polymer umfasst.

Bei elektrisch leitfähigen Polymeren wird allgemein zwischen intrinsisch und extrinsisch leitfähigen Polymeren unterschieden. Intrinsisch leitfähige Polymere sind Kunststoffe mit einer elektrischen Leitfähigkeit, die vergleichbar mit Metallen ist. Die Leitfähigkeit des Polymers wird durch konjugierte Doppelbindungen erreicht, die eine freie Beweglichkeit von Ladungsträgern im dotierten Zustand ermöglichen. Polymere, die nur durch elektrisch leitende Füllstoffe wie beispielsweise Aluminiumflocken oder Ruß leitfähig sind, werden extrinsisch leitende Polymere genannt.

Elektrisch leitfähige Polymere können aus einer Gruppe umfassend anorganische Polymere, metallorganische Polymere voll- oder teilaromatische Polymere, Homopolymere, Copolymere, Biopolymere, chemisch modifizierte Polymere und/oder synthetische Polymere ausgewählt werden. Besonders bevorzugt sind Polymere ausgewählt auf Basis von Polyparaphenylen, Polyparaphenylvinylen, Polyacetylen, Polypyrrol, Polythiophen, Polyanilin (PANI) und Poly-3,4-ethylendioxythiophen (PEDOT), jeweils mit den unterschiedlich bekannten Seitenkettenmodifikationen. PEDOT kann bevorzugt in einem Poly(styrolsulfonsäure)-System (PSS-System) umfasst sein, also ein PEDOT-PSS bilden. Polymere können weiters auch als Nanodrähte ausgebildet sein.

Des Weiteren kann vorgesehen sein, dass das in der elektrisch leitfähigen Schicht enthaltene nichtmetallische leitfähige Material einen elektrisch leitfähigen graphithaltigen Lack umfasst.

Elektrisch leitfähige graphithaltige Lacke sind auch als Carbon-Leitlacke bekannt. Bevorzugt enthalten derartige graphithaltige Lacke elektrisch leitfähige Partikel, insbesondere Ruß- oder Graphitpartikel, Graphen, Kohlenstoff-Nanodrähten oder Kohlenstoff-Nanoröhren (CNT).

Die elektrisch leitfähige Schicht kann vorteilhafterweise auch aus Kombinationen der genannten metallischen und nichtmetallischen Materialien gebildet sein.

Gemäß einer vorteilhaften Weiterbildung kann vorgesehen sein, dass die elektrisch leitfähige Schicht das Substrat vollständig oder partiell überdeckt.

Wenn die transparente elektrisch leitfähige Schicht in einem Sicherheitselement ausgebildet ist, kann es sein, dass die elektrisch leitfähige Schicht das Sicherheitselement vollständig oder partiell überdeckt.

Vorteilhaft ist auch eine Weiterbildung, bei welcher zusätzlich zu der elektrisch leitfähigen Schicht eine weitere elektrisch leitfähige Schicht ausgebildet ist, welche weitere elektrisch leitfähige Schicht in einem für ein menschliches Auge sichtbaren Wellenlängenbereich transparent ist. Insbesondere kann die weitere elektrisch leitfähige Schicht in einer anderen Schichtebene ausgebildet sein als sie elektrisch leitfähige Schicht.

Die weitere elektrisch leitfähige Schicht umfasst bevorzugt ein anderes Material oder andere Materialien als die elektrisch leitfähige Schicht. Das Substrat kann mit den beiden verschiedenen elektrisch leitfähigen Schichten vollständig oder partiell bedeckt sein. Die beiden elektrisch leitfähigen Schichten können sowohl direkt nebeneinander, übereinander, also überlappend oder bereichsweise überlappend, als auch getrennt voneinander angeordnet sein. Insbesondere kann es sein, dass die elektrisch leitfähige Schicht in mehr als einer Schichtebene ausgebildet bzw. angeordnet ist, sodass beim Auslesen der Codierung das Signal bzw. die Information aus unterschiedlichen Schichtebenen stammt.

Gemäß einer bevorzugten Weiterbildung kann vorgesehen sein, dass das Substrat ein Polymersubstrat ist.

Die eingangs genannte Aufgabe der Erfindung wird unabhängig davon auch durch ein Polymer-Wertpapier oder Polymer-Sicherheitspapier dadurch gelöst, dass es ein Substrat nach einem der Ansprüche umfasst.

Gemäß einer vorteilhaften Weiterbildung kann vorgesehen sein, dass das Wertpapier oder Sicherheitspapier ein Polymer-Wertpapier oder Polymer-Sicherheitspapier ist.

Um unnötige Wiederholungen zu vermeiden, wird an dieser Stelle auf die zuvor genannten Ausbildungen und deren Vorteile verwiesen.

Zum besseren Verständnis der Erfindung wird diese anhand der nachfolgenden Figuren näher erläutert.

Es zeigen jeweils in stark vereinfachter, schematischer Darstellung:
- Fig. 1: einen beispielhaften Schichtaufbau eines Substrats,
- Fig. 2: eine Draufsicht auf das in Fig. 1 gezeigte Substrat,
- Fig. 3: einen weiteren beispielhaften Schichtaufbau eines Substrats,
- Fig. 4: eine Draufsicht auf das in Fig. 3 gezeigte Substrat,
- Fig. 5: einen weiteren beispielhaften Schichtaufbau eines Substrats,
- Fig. 6: eine Draufsicht auf das in Fig. 5 gezeigte Substrat,
- Fig. 7: einen weiteren beispielhaften Schichtaufbau eines Substrats,
- Fig. 8: eine Draufsicht auf das in Fig. 7 gezeigte Substrat,
- Fig. 9: einen weiteren beispielhaften Schichtaufbau eines Substrats.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind diese Lageangaben bei einer Lageänderung sinngemäß auf die neue Lage zu übertragen.

Einführend sei zudem erwähnt, dass der Schichtaufbau, sowie die Anordnung weiterer Schichten abhängig von der Art der Anbringung des Sicherheitselementes auf einem Sicherheitsgegenstand ist, da hierbei die zu betrachtende Seite des Sicherheitselementes nach der Anbringung ausschlaggebend ist. Somit kann die Sichtseite wie in den Figuren dargestellt, von oben betrachtet sein, es ist aber auch möglich, das Sicherheitselement von einer Sichtseite von unten zu betrachten, z.B. durch einen Träger.

An dieser Stelle sei auch darauf hingewiesen, dass die Formulierung "eine Schicht ist auf etwas aufgebracht" so zu verstehen ist, dass die Schicht direkt aufgebracht sein kann, oder dass sich zwischen der aufgebrachten Schicht und dem, worauf die Schicht aufgebracht ist, noch eine oder mehrere Zwischenschichten befinden können. An dieser Stelle sei auch darauf hingewiesen, dass zwischen den in diesem Dokument beschriebenen Schichten eine oder auch mehrere Zwischenschichten angeordnet sein können. Es ist somit nicht zwingend erforderlich, dass die beschriebenen Schichten einander kontaktieren. Weiters sei darauf hingewiesen, dass der Begriff Schicht in diesem Dokument so zu verstehen ist, dass eine Schicht auch aus mehreren Teilschichten aufgebaut sein kann.

"Abgedeckt", "bedeckt" oder "überdeckt" bedeutet in dem vorliegenden Zusammenhang, dass die elektrisch leitfähige Schicht von ein und derselben Seite aus betrachtet entweder über oder unter bzw. vor oder hinter einer etwaigen Deckschicht angeordnet sein kann.

Die in den Figuren 1 bis 9 gezeigten Schichtaufbauten, sowie Draufsichten sind, wie dem Fachmann klar ist, lediglich grobschematisch skizziert und jeweils als Ausschnitte oder Bereichsansichten eines Gesamtproduktes zu verstehen. Der Einfachheit halber sind die dargestellten Draufsichten auf die Substrate jeweils in der Form eines fertig zugeschnittenen Wertpapiers oder einer fertig zugeschnittenen einzelnen Banknote dargestellt. Dem Fachmann ist natürlich bekannt, dass Substrate üblicherweise auf Rollen, oder nach einer Konfektionierung bzw. nach einem Zuschnitt, in Bogenform vorliegen, wobei aus einem solchen Bogen nachfolgend mehrere einzelne Banknoten zugeschnitten werden. Wie obenstehend bereits ausgeführt, kann das beschriebene Substrat, insbesondere ein Polymersubstrat, zu einem Wertpapier oder Sicherheitspapier, insbesondere zu einem Polymer-Wertpapier oder Polymer-Sicherheitspapier, weiterverarbeitet werden. Ein solches Wertpapier oder -Sicherheitspapier umfasst somit die elektrisch leitfähige Schicht 2 bzw. deren maschinenlesbaren Codierung, welche in einem für ein menschliches Auge sichtbaren Wellenlängenbereich transparent ist.

In der Fig. 1 ist beispielhaft ein möglicher Schichtaufbau eines Substrats 1 gezeigt. Bevorzugt handelt es sich bei dem Substrat 1 um ein Polymersubstrat. Die Fig. 2 zeigt eine Draufsicht auf dieses Substrat 1. Dabei ist vorgesehen, dass eine elektrisch leitfähige Schicht 2 mit einer maschinenlesbaren Codierung direkt auf das Substrat 1, beispielweise auf ein Polymer-Banknotensubstrat, appliziert ist. Dabei ist vorgesehen, dass die elektrisch leitfähige Schicht 2 bzw. deren maschinenlesbaren Codierung in einem für ein menschliches Auge sichtbaren Wellenlängenbereich transparent ist. Die transparente elektrisch leitfähige Schicht 2 kann einen Transmissionsgrad von 0 bis 0,5, bevorzugt von 0 bis 0,3, besonders bevorzugt von 0 bis 0,1, aufweisen.

Die elektrisch leitfähige Schicht 2 ist beispielgemäß - bei Betrachtung des Schichtaufbaus bzw. des Substrats 1 von einer Sichtseite 5 her - über einen transparenten oder transluzenten Primer 6 auf das Substrat 1 aufgebracht. Darüber ist eine weitere gleiche oder verschiedenartig aufgebaute Schicht eines Primers 6 vorgesehen, welche ebenso transparent oder transluzent ist, und welche insbesondere bedruckbar sein kann. Die elektrisch leitfähige Schicht 2 ist in einem für ein menschliche Auges sichtbaren Wellenlängenbereich transparent. In der Draufsicht auf dieses Substrat 1 gemäß Fig. 2 ist gezeigt, dass die elektrisch leitfähige Schicht 2 das Substrat 1, respektive ein daraus hergestelltes Wertpapier, vollflächig bzw. vollständig bedeckt.

Das Substrat 1 oder eine Schicht des Substrats 1 kann, insbesondere wenn es sich um ein Polymersubtrat handelt, aus einem lichtdurchlässigen und/oder thermoplastischen Kunststoff gebildet sein. Das Substrat 1 bzw. Poylmersubstrat kann bevorzugt zumindest eines der Materialien aus der Gruppe Polyimid (PI), Polypropylen (PP), monoaxial orientiertem Polypropylen (MOPP), biaxial orientierten Polypropylen (BOPP), Polyethylen (PE), Polyphenylensulfid (PPS), Polyetheretherketon (PEEK), Polyetherketon (PEK), Polyethylenimid (PEI), Polysulfon (PSU), Polyaryletherketon (PAEK), Polyethylennaphthalat (PEN), flüssigkristalline Polymere (LCP), Polyester, Polybutylenterephthalat (PBT), Polyethylenterephthalat (PET), Polyamid (PA), Polycarbonat (PC), Cycloolefincopolymere (COC), Polyoximethylen (POM), Acrylnitrilbutadienstyrol (ABS), Polyvinylchlorid (PVC), Ethylentetrafluorethylen (ETFE), Polytetrafluorethylen (PTFE), Polyvinylfluorid (PVF), Polyvinylidenfluorid (PVDF), Ethylen-Tetrafluorethylen-Hexafluorpropylen-Fluorterpolymer (EFEP), Cellulose- oder Lignin-basierte Kunststoffe, Polyhydroxyalkanoate (PHA), thermoplastische Stärke (TPS), Polymilchsäure (PLA), Polycaprolacton (PCL), Polybutylensuccinat (PBS), und Polybutylenadipat-terephthalat (PBAT) und/oder zumindest einen recycelten und/oder biologisch und/oder marin abbaubare Kunststoff und/oder Mischungen und/oder Co-Polymere dieser Materialien umfassen oder aus zumindest einem dieser Materialien hergestellt sein.

Die elektrisch leitfähige Schicht 2 kann, wie in den Fig. 1 und Fig. 2 gezeigt, auf eine Seite des Substrats 1 aufgebracht sein. Alternativ wäre es auch denkbar, wenn die elektrisch leitfähige Schicht 2 in das Substrat 1 eingebracht ist. Alternativ wäre es auch denkbar, wenn die elektrisch leitfähige Schicht 2 beidseitig auf das Substrat 1 aufgebracht ist. Dies beispielsweise, wenn es sich bei dem Substrat 1 um ein Hybridprodukt aus einem polymeren Substrat und einem zellstoff-haltigen Substrat, also einem Papiersubstrat, handelt.

Die dargestellte elektrisch leitfähige Schicht 2 kann eine gedruckte Schicht sein, welche bevorzugt in einem Tiefdruckverfahren appliziert wurde.

Die elektrisch leitfähige Schicht 2 kann ein nichtmetallisches leitfähiges Material umfassen. Natürlich wäre es auch denkbar und gegebenenfalls vorteilhaft, wenn elektrisch leitfähige Schicht 2 eine Metallschicht oder eine Metallpartikel enthaltene Schicht umfasst. Das in der elektrisch leitfähigen Schicht 2 enthaltene nichtmetallische leitfähige Material kann alternativ oder zusätzlich auch ein elektrisch leitfähiges Polymer umfassen.

Elektrisch leitfähige Polymere können aus einer Gruppe umfassend anorganische Polymere, metallorganische Polymere voll- oder teilaromatische Polymere, Homopolymere, Copolymere, Biopolymere, chemisch modifizierte Polymere und/oder synthetische Polymere ausgewählt werden. Besonders bevorzugt sind Polymere ausgewählt auf Basis von Polyparaphenylen, Polyparaphenylvinylen, Polyacetylen, Polypyrrol, Polythiophen, Polyanilin (PANI) und Poly-3,4-ethylendioxythiophen (PEDOT), jeweils mit den unterschiedlich bekannten Seitenkettenmodifikationen. PEDOT kann bevorzugt in einem Poly(styrolsulfonsäure)-System (PSS-System) umfasst sein, also ein PEDOT-PSS bilden. Polymere können beispielsweise auch als Nanodrähte ausgebildet sein.

Ein etwaig in der elektrisch leitfähigen Schicht 2 enthaltenes nichtmetallische leitfähige Material kann einen elektrisch leitfähigen graphithaltigen Lack umfassen.

Die elektrisch leitfähige Schicht 2 kann vorteilhafterweise auch aus Kombinationen der genannten metallischen und nichtmetallischen Materialien gebildet sein.

In der Fig. 3 ist beispielhaft ein weiterer möglicher Schichtaufbau eines Substrats 1 gezeigt. Die Fig. 4 zeigt eine Draufsicht auf dieses Substrat 1. Dabei ist vorgesehen, dass eine elektrisch leitfähige Schicht 2 mit einer maschinenlesbaren Codierung direkt auf das Substrat 1, beispielweise ein Polymer-Banknotensubstrat, appliziert ist. Dabei ist auch vorgesehen, dass die elektrisch leitfähige Schicht 2 bzw. deren maschinenlesbaren Codierung in einem für ein menschliches Auge sichtbaren Wellenlängenbereich transparent ist. Die transparente elektrisch leitfähige Schicht 2 kann einen Transmissionsgrad von 0 bis 0,5, bevorzugt von 0 bis 0,3, besonders bevorzugt von 0 bis 0,1, aufweisen.

Unmittelbar bzw. direkt neben dieser elektrisch leitfähigen Schicht 2 ist eine weitere elektrisch leitfähige Schicht 4 vorgesehen. Auch die weitere elektrisch leitfähige Schicht 4 ist in einem für ein menschliches Auge sichtbaren Wellenlängenbereich transparent. Es wäre auch denkbar, dass die beiden Bereiche mit elektrisch leitfähigen Schichten 2, 4 bei Betrachtung des Substrats 1 von oben bzw. von der Sichtseite 5 her voneinander getrennt bzw. zueinander beabstandet sind. Der Aufbau der beiden Bereiche mit elektrisch leitfähigen Schichten 2, 4 kann, wie gezeigt ident sein. Natürlich können die beiden Bereiche auch mit verschiedenen weiteren Schichten aufgebaut sein. Dies liegt im Können und Ermessen des Durchschnittsfachmanns.

Insbesondere im Hinblick auf mögliche nicht leitfähige Materialien sei auf die zuvor angeführten Beschreibungsteile verwiesen. Die weitere elektrisch leitfähige Schicht 4 umfasst bevorzugt ein anderes Material oder andere Materialien als die elektrisch leitfähige Schicht 2. Das Substrat 1 kann mit den beiden verschiedenen elektrisch leitfähigen Schichten 2, 4 vollständig oder partiell bedeckt sein. Die beiden elektrisch leitfähigen Schichten 2, 4 können sowohl direkt nebeneinander, übereinander, also überlappend oder bereichsweise überlappend, als auch getrennt voneinander angeordnet sein.

In Fig. 9 ist eine weitere Ausführungsform gezeigt, wobei im Wesentlichen auf die Beschreibung der Fig. 3 und 4 verwiesen wird. In diesem gezeigten Schichtaufbau ist, stellvertretend für eine Vielzahl möglicher Ausführungen, die eine elektrisch leitfähige Schicht 2 partiell und die andere elektrisch leitfähige Schicht 4 vollflächig ausgebildet.

Nicht figürlich gezeigt, aber ebenso denkbar wäre eine Variante, wonach die elektrisch leitfähige Schicht 2, 4 in mehr als einer Schichtebene ausgebildet bzw. angeordnet ist.

In der Fig. 5 ist beispielhaft ein weiterer möglicher Schichtaufbau eines Substrats 1 gezeigt. Wie bereits beschrieben, kann es sein, dass die elektrisch leitfähige Schicht 2 als Sicherheitselement 3 oder als Teil eines Sicherheitselements 3 ausgebildet ist, wobei das Sicherheitselement 3 auf das Substrat 1 aufgebracht ist, oder wobei das Sicherheitselement 3 in das Substrat 1 eingebracht ist. Gemäß dem Beispiel in der Fig. 5 ist vorgesehen, dass die elektrisch leitfähige Schicht 2 mit einer maschinenlesbaren Codierung auf einem Sicherheitselement 3, beispielsweise einem Sicherheitsstreifen, Sicherheitspatch oder Sicherheitsfaden, ausgebildet ist, welches Sicherheitselement 3 auf dem Substrat 1 appliziert wird. Dabei ist ebenso vorgesehen, dass die elektrisch leitfähige Schicht 2 bzw. deren maschinenlesbaren Codierung in einem für ein menschliches Auge sichtbaren Wellenlängenbereich transparent ist. Die transparente elektrisch leitfähige Schicht 2 kann einen Transmissionsgrad von 0 bis 0,5, bevorzugt von 0 bis 0,3, besonders bevorzugt von 0 bis 0,1, aufweisen.

In der Fig. 5 ist das Sicherheitselement 3 noch vor dem Anbringen an dem Substrat 1, also noch separat, dargestellt. Das Sicherheitselement 3 kann dazu mit einer als Transferschicht bzw. Transferfolie ausgebildeten Trägerschicht 7 ausgebildet sein. Diese Trägerschicht 7 kann nach der Applikation auf der Oberfläche des Substrats 1 wie an sich bekannt abgezogen werden. Es sind natürlich auch Varianten denkbar, bei welchen die Trägerschicht 7 nach der Applikation auf dem Sicherheitselement 3 verbleibt.

Wie an sich bekannt, kann das Sicherheitselement zusätzliche Schichten aufweisen, welche zusätzlichen Schichten insbesondere Schutzlacke, Heißsiegellacke, Kleber, Primer und/oder Folien umfassen. Schutzlacke können den gesamten Schicht- und/oder Lagenaufbau vor mechanischen Beschädigungen wie z.B. Kratzern, Riefen oder dergleichen schützt. Eine Schutzschicht kann sowohl einseitig, als auch beidseitige vorgesehen sein. Bevorzugt kann mittels einer Schutzschicht auch eine ebenflächige Ausbildung des Sicherheitselements erzielt werden. Im dargestellten Beispiel ist das Sicherheitselement 3 - von einer Sichtseite 5 her von oben nach unten beschrieben - mit einer Trägerschicht 7, einem Primer 6, der elektrisch leitfähigen Schicht 2, einem weiteren gleichen oder verschiedenen Primer 6 und einem Heißsiegellack 8 ausgebildet.

Die Trägerschicht 7 kann aus einem lichtdurchlässigen und/oder thermoplastischen Kunststoff gebildet sein. Die Trägerschicht 7 kann bevorzugt zumindest eines der Materialien aus der Gruppe Polyimid (PI), Polypropylen (PP), monoaxial orientiertem Polypropylen (MOPP), biaxial orientierten Polypropylen (BOPP), Polyethylen (PE), Polyphenylensulfid (PPS), Polyetheretherketon (PEEK), Polyetherketon (PEK), Polyethylenimid (PEI), Polysulfon (PSU), Polyaryletherketon (PAEK), Polyethylennaphthalat (PEN), flüssigkristalline Polymere (LCP), Polyester, Polybutylenterephthalat (PBT), Polyethylenterephthalat (PET), Polyamid (PA), Polycarbonat (PC), Cycloolefincopolymere (COC), Polyoximethylen (POM), Acrylnitrilbutadienstyrol (ABS), Polyvinylchlorid (PVC), Ethylentetrafluorethylen (ETFE), Polytetrafluorethylen (PTFE), Polyvinylfluorid (PVF), Polyvinylidenfluorid (PVDF), Ethylen-Tetrafluorethylen-Hexafluorpropylen-Fluorterpolymer (EFEP), Cellulose- oder Lignin-basierte Kunststoffe, Polyhydroxyalkanoate (PHA), thermoplastische Stärke (TPS), Polymilchsäure (PLA), Polycaprolacton (PCL), Polybutylensuccinat (PBS), und Polybutylenadipat-terephthalat (PBAT) und/oder zumindest einen recycelten und/oder biologisch und/oder marin abbaubare Kunststoff und/oder Mischungen und/oder Co-Polymere dieser Materialien umfassen oder aus zumindest einem dieser Materialien hergestellt sein.

Wie an sich bekannt kann das Sicherheitselement 3 mit einem oder mehrerer weiteren Sicherheitsmerkmalen ausgebildet sein. So kann das Sicherheitselement 3 etwa eine optische Effektschicht aufweisen. Die optische Effektschicht kann sowohl direkt auf die elektrisch leitfähige Schicht aufgebracht sein, oder unter Anordnung einer oder mehrerer Zwischenschichten auf die elektrisch leitfähige Schicht 2 aufgebracht sein. Jede weitere in diesem Dokument beschriebene Schicht kann dabei grundsätzlich auch aus mehreren Schichten bzw. Lagen gebildet sein.

Jede der beschriebenen Schichten kann dabei ist insbesondere mittels eines Tiefdruckverfahrens appliziert sein. Neben Druckverfahren wäre es auch denkbar, wenn die Deckschicht durch Lackieren, Tauchbeschichten, Sprühbeschichten oder Walzenbeschichten aufgetragen ist. Auch ein Auftragen der Deckschicht mittels vakuumbasierten Beschichtungsverfahren, wie beispielsweise Plasmabeschichten oder PVD- und CVD-Beschichten ist denkbar.

Das Sicherheitselement 3 eine gedruckte elektrisch nicht leitfähige Metallschicht oder eine gedruckte elektrisch nicht leitfähige Metallpigmentschicht umfassen.

Das Sicherheitselement 3 kann eine Metalleffektfarbe und/oder einen Metalleffektlack und/oder eine Metalleffekttinte und/oder ein metallisches Material, insbesondere ausgewählt aus der Gruppe Silber, Kupfer, Aluminium, Gold, Platin, Niob, Zinn, oder aus Nickel, Titan, Vanadium, Chrom, Kobalt und Palladium oder Legierungen dieser Materialien, insbesondere Kobalt-Nickel-Legierungen, aufweisen.

Das Sicherheitselement 3 kann eine Schicht mit einem Farbkippeffekt aufweisen, und ein farbkippendes Dünnschichtelement oder farbkippende Pigmente, insbesondere Interferenzpigmente, oder Flüssigkristallpigmente, enthalten.

An einer der Sichtseite des Sicherheitselements 3 abgewandten Seite kann zumindest eine den Farbkippeffekt verstärkende Schicht aufweisen, wobei die den Farbkippeffekt verstärkende Schicht insbesondere eine Schicht aus dunkler Farbe und/oder eine Schicht aus Metalloxiden, wie beispielsweise unterstöchiometrischem Aluminiumoxid, ist. So kann die den Farbkippeffekt verstärkende Schicht beispielsweise auf einer Flüssigkristallschicht oder einer Schicht aus farbkippenden Pigmenten aufgebracht sein, sodass die Schicht aus farbkippenden Pigmenten oder die Flüssigkristallschicht zwischen der den Farbkippeffekt verstärkenden Schicht und der Trägerschicht angeordnet ist. Die den Farbkippeffekt verstärkende Schicht kann aber auch zwischen der Trägerschicht und der Schicht aus farbkippenden Pigmenten oder der zumindest einen Flüssigkristallschicht angeordnet sein. Zudem ist es auch möglich, dass eine Trägerschicht zwischen der den Farbkippeffekt verstärkenden Schicht und der Schicht aus farbkippenden Pigmenten oder der Flüssigkristallschicht und angeordnet ist.

Das Sicherheitselement 3 kann zumindest eine Flüssigkristallschicht, insbesondere eine cholesterische Flüssigkristallschicht aufweisen.

Das Sicherheitselement 3 kann auch eine optisch nicht lineare Schicht oder eine optisch nicht lineare Lage und/oder als eine Schicht enthaltend fluoreszierende Pigmente und/oder fluoreszierende Stoffe aufweisen.

Das Sicherheitselement 3 kann Strukturen umfassen bzw. mit Strukturen ausgebildet sein. Insbesondere können die Strukturen achromatische und/oder reflektierende Strukturen, wie beispielsweise Mikrospiegel, und/oder refraktive Strukturen, wie beispielsweise Mikrolinsen, und/oder diffraktive Strukturen, wie beispielsweise Hologramme, umfassen.

Das Sicherheitselement 3 kann mit einem oder als ein Dünnschichtelement ausgebildet sein und zumindest eine Absorberschicht und zumindest eine Distanzschicht aufweisen. Die zumindest eine Absorberschicht kann zumindest ein metallisches Material, insbesondere ausgewählt aus der Gruppe von Nickel, Titan, Vanadium, Chrom, Kobalt, Palladium, Eisen, Wolfram, Molybdän, Niob, Aluminium, Silber, Kupfer und/oder Legierungen dieser Materialien umfassen, oder aus zumindest einem dieser Materialien hergestellt sein.

Ferner kann vorgesehen sein, dass ein Dünnschichtelement weiters noch zumindest eine Reflexionsschicht und/oder eine zweite Absorberschicht umfasst, wobei die zumindest eine Distanzschicht zwischen der zumindest einen ersten Absorberschicht und der zumindest einen Reflexionsschicht und/oder der zumindest einen zweiten Absorberschicht angeordnet ist.

Die Reflexionsschicht kann hier auf Strukturen aufgebracht oder angeordnet sein, und kann insbesondere auf diese aufgedruckt und/oder aufgedampft werden. Ebenfalls ist es möglich, diese Reihenfolge in der optischen Effektschicht auch umzukehren, sodass die Absorberschicht auf den Strukturen angeordnet ist und weiters die Distanzschicht und die Reflexionsschicht. Somit wäre die Anordnung entsprechend der Reihenfolge Strukturen - Absorberschicht - Distanzschicht - Reflexionsschicht. Anstelle der oben genannten Reflexionsschicht kann aber auch eine weitere Absorberschicht vorgesehen sein.

Die zumindest eine Reflexionsschicht kann zumindest ein metallisches Material, insbesondere ausgewählt aus der Gruppe Silber, Kupfer, Aluminium, Gold, Platin, Niob, Zinn, oder aus Nickel, Titan, Vanadium, Chrom, Kobalt und Palladium oder Legierungen dieser Materialien, insbesondere Kobalt-Nickel-Legierungen oder zumindest ein hochbrechendes dielektrisches Material mit einem Brechungsindex von größer als 1,65, insbesondere ausgewählt aus der Gruppe Zinksulfid (ZnS), Zinkoxid (ZnO), Titandioxid (TiO₂), Kohlenstoff (C), Indiumoxid (In₂O₃), Indium-Zinn-Oxid (ITO), Tantalpentoxid (Ta₂O₅), Ceroxid (CeO₂), Yttriumoxid (Y₂O₃), Europiumoxid (Eu₂O₃), Eisenoxide wie zum Beispiel Eisen(II,III)oxid (Fe₃O₄) und Eisen(III)oxid (Fe₂O₃), Hafniumnitrid (HfN), Hafniumcarbid (HfC), Hafniumoxid (HfO₂), Lanthanoxid (La₂O₃), Magnesiumoxid (MgO), Neodymoxid (Nd₂O₃), Praseodymoxid (Pr₆O₁₁), Samariumoxid (Sm₂O₃), Antimontrioxid (Sb₂O₃), Siliziumcarbid (SiC), Siliziumnitrid (Si₃N₄), Siliziummonoxid (SiO), Selentrioxid (Se₂O₃), Zinnoxid (SnO₂), Wolframtrioxid (WO₃), hochbrechende organische Monomere und/oder hochbrechende organische Polymere umfassen oder aus zumindest einem dieser Materialien hergestellt sein.

Die zumindest eine Distanzschicht kann ein niederbrechendes dielektrisches Material mit einem Brechungsindex kleiner oder gleich 1,65, insbesondere ausgewählt aus der Gruppe Aluminiumoxid (Al₂O₃), Metallfluoride, beispielsweise Magnesiumfluorid (MgF₂), Aluminiumfluorid (AlF₃), Cerfluorid (CeF₃), Natrium-Aluminium-Fluoride (z.B. Na₃AlF₆ oder Na₅Al₃F₁₄), Siliziumoxid (SIOₓ), Siliziumdioxid (SiO₂), Neodymfluorid (NdF₃), Lanthanfluorid (LaF₃), Samariumfluorid (SmF₃), Bariumfluorid (BaF₂), Calciumfluorid (CaF₂), Lithiumfluorid (LiF), niederbrechende organische Monomere und/oder niederbrechende organische Polymere oder zumindest ein hochbrechendes dielektrisches Material mit einem Brechungsindex größer als 1,65, insbesondere ausgewählt aus der Gruppe Zinksulfid (ZnS), Zinkoxid (ZnO), Titandioxid (TiO₂), Kohlenstoff (C), Indiumoxid (In₂O₃), Indium-Zinn-Oxid (ITO), Tantalpentoxid (Ta₂O₅), Ceroxid (CeO₂), Yttriumoxid (Y₂O₃), Europiumoxid (Eu₂O₃), Eisenoxide wie zum Beispiel Eisen(II,III)oxid (Fe₃O₄) und Eisen(III)oxid (Fe₂O₃), Hafniumnitrid (HfN), Hafniumcarbid (HfC), Hafniumoxid (HfO₂), Lanthanoxid (La₂O₃), Magnesiumoxid (MgO), Neodymoxid (Nd₂O₃), Praseodymoxid (Pr₆O₁₁), Samariumoxid (Sm₂O₃), Antimontrioxid (Sb₂O₃), Siliziumcarbid (SiC), Siliziumnitrid (Si₃N₄), Siliziummonoxid (SiO), Selentrioxid (Se₂O₃), Zinnoxid (SnO₂), Wolframtrioxid (WO₃), hochbrechende organische Monomere und/oder hochbrechende organische Polymere umfassen oder aus zumindest einem dieser Materialien hergestellt sein.

Das Sicherheitselement 3 kann eine partielle Schicht sein oder eine partielle Schicht umfassen, wobei durch die partielle Schicht ein Porträt, eine Landschaft, ein abstraktes geometrisches Zeichen, Logo oder ein alphanumerisches Zeichen und/oder ein Ikon und/oder eine Codierung und/oder eine Abfolge von Zeichen dargestellt sein kann.

Die Fig. 6 zeigt eine Draufsicht auf dieses Substrat 1, wobei hier das Sicherheitselement 3 bereits auf dem Substrat 1 aufgebracht ist. Die zuvor beschriebene als Transferfolie ausgebildete Trägerschicht 7 ist hierbei bereits entfernt bzw. abgezogen worden.

In den Fig. 7 und 8 ist eine beispielhafte Kombination aus den zuvor beschriebenen Ausführungsformen gezeigt. Der in der Fig. 7 dargestellte Schichtaufbau umfasst zwei Bereiche mit direkt auf dem Substrat 1 aufgebrachten elektrisch leitfähigen Schichten 2, 4. In dem Bereich zwischen diesen beiden elektrisch leitfähigen Schichten 2, 4 ist zudem noch ein Sicherheitselement 3 appliziert, welches ebenso eine elektrisch leitfähig Schicht 2 umfasst. Die Schichten 2, 4 können dabei gleich oder verschiedenartig sein. Dabei ist vorgesehen, dass die elektrisch leitfähige Schichten 2, 4 bzw. deren maschinenlesbaren Codierungen in einem für ein menschliches Auge sichtbaren Wellenlängenbereich transparent sein. Die transparente elektrisch leitfähige Schichten 2, 4 können einen Transmissionsgrad von 0 bis 0,5, bevorzugt von 0 bis 0,3, besonders bevorzugt von 0 bis 0,1, aufweisen. Die Fig. 8 zeigt wiederum eine Draufsicht auf diesen Schichtaufbau. Es ist denkbar, dass sich die direkt aufgetragenen Bereiche mit elektrisch leitfähigen Schichten 2, 4 und/oder das applizierte Sicherheitselement 3 berühren, oder auch überlappen. Es ist aber auch denkbar, dass die Bereiche mit elektrisch leitfähigen Schichten 2, 4 und das Sicherheitselement 3 zumindest bereichsweise voneinander distanziert sind, wobei nicht elektrisch leitfähige Freibereiche 9 vorgesehen sein können. Üblicherweise werden Substrate 1 als vorbereitenden Schritt vor einem nachfolgenden Banknotendruck mit einer Grundierung 10 bedeckt. Eine solche Grundierung 10 wie an sich bekannt, weiß oder im Wesentlichen weiß sein. Die Grundierung 10 kann dabei, wie in der Fig. 7 gezeigt ist, auch in den Freibereichen 9 eingebracht sein, sodass das Substrat 1 eine zumindest weitgehend glatte Oberfläche erhält.

Die Ausführungsbeispiele zeigen mögliche Ausführungsvarianten, wobei an dieser Stelle bemerkt sei, dass die Erfindung nicht auf die speziell dargestellten Ausführungsvarianten derselben eingeschränkt ist, sondern vielmehr auch diverse Kombinationen der einzelnen Ausführungsvarianten untereinander möglich sind und diese Variationsmöglichkeit aufgrund der Lehre zum technischen Handeln durch gegenständliche Erfindung im Können des auf diesem technischen Gebiet tätigen Fachmannes liegt.

Der Schutzbereich ist durch die Ansprüche bestimmt. Die Beschreibung und die Zeichnungen sind jedoch zur Auslegung der Ansprüche heranzuziehen. Einzelmerkmale oder Merkmalskombinationen aus den gezeigten und beschriebenen unterschiedlichen Ausführungsbeispielen können für sich eigenständige erfinderische Lösungen darstellen. Die den eigenständigen erfinderischen Lösungen zugrundeliegende Aufgabe kann der Beschreibung entnommen werden.

Sämtliche Angaben zu Wertebereichen in gegenständlicher Beschreibung sind so zu verstehen, dass diese beliebige und alle Teilbereiche daraus mitumfassen, z.B. ist die Angabe 1 bis 10 so zu verstehen, dass sämtliche Teilbereiche, ausgehend von der unteren Grenze 1 und der oberen Grenze 10 mit umfasst sind, d.h. sämtliche Teilbereiche beginnen mit einer unteren Grenze von 1 oder größer und enden bei einer oberen Grenze von 10 oder weniger, z.B. 1 bis 1,7, oder 3,2 bis 8,1, oder 5,5 bis 10.

Der Ordnung halber sei abschließend darauf hingewiesen, dass zum besseren Verständnis des Aufbaus Elemente teilweise unmaßstäblich und/oder vergrößert und/oder verkleinert dargestellt wurden.

### Bezugszeichenaufstellung

- 1: Substrat
- 2: elektrisch leitfähige Schicht
- 3: Sicherheitselement
- 4: weitere elektrisch leitfähige Schicht
- 5: Sichtseite
- 6: Primer
- 7: Trägerschicht
- 8: Heißsiegellack
- 9: Freibereich
- 10: Grundierung

## Patentansprüche

1. Substrat (1) zur Herstellung von Wertpapieren oder Sicherheitspapieren, wie Banknoten, Ausweise, Kreditkarten, **dadurch gekennzeichnet, dass** es eine elektrisch leitfähige Schicht (2) mit einer maschinenlesbaren Codierung aufweist, welche elektrisch leitfähige Schicht (2) in einem für ein menschliches Auge sichtbaren Wellenlängenbereich transparent ist.

2. Substrat (1) nach Anspruch 1, **dadurch gekennzeichnet, dass** die elektrisch leitfähige Schicht (2) einen Transmissionsgrad von 0 bis 0,5, bevorzugt von 0 bis 0,3, besonders bevorzugt von 0 bis 0,1, aufweist.

3. Substrat (1) nach einem der vorhergehenden Ansprüche, **dadurch gekennzeichnet, dass** die elektrisch leitfähige Schicht (2) auf eine Seite des Substrat (1) aufgebracht ist, oder dass die elektrisch leitfähige Schicht (2) in das Substrat (1) eingebracht ist.

4. Substrat (1) nach einem der vorhergehenden Ansprüche, **dadurch gekennzeichnet, dass** die elektrisch leitfähige Schicht (2) als Sicherheitselement (3) oder als Teil eines Sicherheitselements (3) ausgebildet ist, wobei das Sicherheitselement (3) auf das Substrat (1) aufgebracht ist, oder wobei das Sicherheitselement (3) in das Substrat (1) eingebracht ist.

5. Substrat (1) nach einem der vorhergehenden Ansprüche, **dadurch gekennzeichnet, dass** die elektrisch leitfähige Schicht (2) eine gedruckte Schicht ist.

6. Substrat (1) nach einem der vorhergehenden Ansprüche, **dadurch gekennzeichnet, dass** die elektrisch leitfähige Schicht (2) ein nichtmetallisches leitfähiges Material umfasst.

7. Substrat (1) nach Anspruch 6, **dadurch gekennzeichnet, dass** das in der elektrisch leitfähigen Schicht (2) enthaltene nichtmetallische leitfähige Material ein elektrisch leitfähiges Polymer umfasst.

8. Substrat (1) nach Anspruch 6 oder 7, **dadurch gekennzeichnet, dass** das in der elektrisch leitfähigen Schicht (2) enthaltene nichtmetallische leitfähige Material einen elektrisch leitfähigen graphithaltigen Lack umfasst.

9. Substrat (1) nach einem der vorhergehenden Ansprüche, **dadurch gekennzeichnet, dass** die elektrisch leitfähige Schicht (2) das Substrat (1) vollständig oder partiell überdeckt.

10. Substrat (1) nach einem der vorhergehenden Ansprüche, **dadurch gekennzeichnet, dass** zusätzlich zu der elektrisch leitfähigen Schicht (2) eine weitere elektrisch leitfähige Schicht (4) ausgebildet ist, welche weitere elektrisch leitfähige Schicht (4) in einem für ein menschliches Auge sichtbaren Wellenlängenbereich transparent ist.

11. Substrat (1) nach einem der vorhergehenden Ansprüche, **dadurch gekennzeichnet, dass** das Substrat (1) ein Polymersubstrat ist.

12. Wertpapier oder Sicherheitspapier **dadurch gekennzeichnet, dass** es ein Substrat (1) nach einem der Ansprüche 1 bis 11 umfasst.

13. Wertpapier oder Sicherheitspapier nach Anspruch 12, **dadurch gekennzeichnet, dass** das Wertpapier oder Sicherheitspapier ein Polymer-Wertpapier oder Polymer-Sicherheitspapier ist.
